# EUROPÄISCHE PATENTANMELDUNG

(11) **EP 0 281 957 A1**
(43) Veröffentlichungstag der Anmeldung: **14.09.1988**
(21) Anmeldenummer: 88103352.6
(22) Anmeldetag: 04.03.1988
(51) Int. Cl.: A47K 3/16

(54) **Segmentförmige Wanne**

(30) Priorität: 10.03.1987 DE 3707647
(71) Anmelder: Gebr. Bamberger GmbH & Co. KG, D-3563 Dautphetal 4 (DE)
(72) Erfinder: Bamberger, Hermann, D-3563 Dautphetal 4 (DE)
(74) Vertreter: Missling, Arne, Dipl.-Ing.

(57) **Zusammenfassung**

Eine segmentförmige Wanne (10) weist mindestens ein gebogenes Wandteil (16) und vier höhenverstellbare, bevorzugt mit Winkeleisen (22) versehene Füße (18) auf. Diese Füße (18) unterstützen und untergreifen den Wannenrand (26) und haben Halterungen (36) für wenigstens ein der Wandteil-Kontur entsprechend gebogenes, bis zum Boden reichendes Formteil (30), das mittels Schraub- und/oder Rastelementen (46) an den Halterungen lösbar angebracht ist. Zu einer einfachen und schnellen Verbindung der Verkleidung mit der Wanne, die beschädigungsfrei wieder demontierbar ist, ist das Formteil (30) selbst oder in Verbindung mit einem Zwischenkörper (40) Träger für daran kraft-, form- oder stoffschlüssig befestigbare Verkleidungselemente (F).

## Beschreibung

Die vorliegende Erfindung betrifft eine segmentförmige Wanne gemäß dem Oberbegriff von Anspruch 1.

Derartige Wannen sind in der EP-A2-0 197 183 beschrieben. Sie sind mit einer bis zum Boden reichenden Blechverkleidung versehen, die mittels Rastelementen an Haltefüßen der Wanne befestigt werden kann, und zwar ohne Schrauben oder Werkzeug. Nicht überall sind jedoch solche vorzugsweise emaillierten Blechverkleidungen verwendbar, zumal aus optischen Gründen.

Bekannt ist es auch, die meist im Eck eines Baderaums angeordnete Wanne einzufliesen. Als Halteelement für die Wanne und die Fliesen werden üblicherweise Untermauerungen oder Träger aus Polystyrol- oder Polyurethan-Schaum verwendet.

Hierbei ist das zwangsläufig starr gegebene, nicht veränderliche Höhenmaß nachteilig, denn Bodenunebenheiten können nicht ausgeglichen werden. Aus statischen Gründen müssen bei einer Untermauerung die rechtwinklig zueinanderstehenden Wannenschenkel in die Wand eingelassen werden, was einen besonderen Aufwand verursacht. Geschäumte Träger sind nicht frei von Eigenbewegungen, vor allem durch thermische Ausdehnung und Schrumpfung. Die davon herrührende Instabilität kann das Abreißen von Fliesen und eine Überbeanspruchung der Dichtfugen zur Folge haben.

Es ist ein wichtiges Ziel der Erfindung, die Nachteile des Standes der Technik zu überwinden und mit wirtschaftlichen Mitteln eine verbesserte Wanne der eingangs genannten Art zu schaffen, die rasch und genau mit einer Verkleidung versehen werden kann, weil sie nicht aus Blech bestehen muß. Sie soll aber im Bedarfsfalle bequem und beschädigungsfrei demontiert werden können, um guten Zugang zu der unterhalb der Wanne befindlichen Installation zu gewährleisten.

Der Grundgedanke der Erfindung ist im kennzeichnenden Teil von Anspruch 1 angegeben. Ausgestaltungen sind Gegenstand der Unteransprüche 2 bis 16.

Erfindungsgemäß ist das Formteil selbst oder in Verbindung mit einem Zwischenkörper Träger für Verkleidungselemente, beispielsweise Fliesen, die daran kraft-, form- oder stoffschlüssig befestigbar sind. Man hat hierdurch ein selbsttragendes System, so daß ohne zusätzliche Anbauten an die Wanne oder an die Tragelemente eine Vorwandmontage möglich ist. Schnell, paßgenau und dauerhaft kann die Verkleidung befestigt werden, deren Gestaltung keinen Einschränkungen unterworfen ist; auch gehobene Ansprüche lassen sich so preisgünstig befriedigen.

Bevorzugt ist das Formteil gemäß Anspruch 2 ein Verbundkörper, namentlich aus beschichtetem Blech, an dessen Außenseite der Zwischenkörper befestigt ist. Dieser kann laut Anspruch 3 eine Schicht aus härtbarem Material, wie Kleber, Mörtel und dergleichen sein oder aufweisen, an dem Fliesen haftend anbringbar bzw. angebracht sind. Dadurch werden herkömmliche Untermauerungen überflüssig. Als Beschichtung eignet sich jedes Material, das einerseits an dem vorzugsweise metallischen Formteil gut haftet und andererseits mit dem Zwischenkörper dauerhaft verbunden werden kann.

Ein Formteil besonders hoher Festigkeit erzielt man nach Anspruch 4 durch im wesentlichen bodenparallele Sicken, die laut Anspruch 5 zum Wanneninneren hin eingeprägte Rillen bilden können. Diese Querversickung bewirkt nicht nur eine erhebliche Versteifung der Trägerschalen, sondern erleichtert auch deren Montage an den Halterungen und das Anbringen der Verkleidung bzw. des Zwischenkörpers hierfür. Die letztgenannte Verbindung kann nach Anspruch 6 formschlüssig erfolgen. Ein guter Höhenausgleich ist durch eine Langloch-Befestigung gemäß Anspruch 7 möglich. Die Montage des Formteils wird stark erleichtert, wenn laut Anspruch 8 Einhängmöglichkeiten an den Halterungen vorgesehen sind.

Wichtig sind die Merkmale der Ansprüche 9 bis 11, die eine individuelle Anpassung an unterschiedliche Fliesendicken durch geeignete Distanzelemente zwischen den Halterungen und dem Formteil erlauben.

Der schnellen Montage dient es ferner, wenn nach Anspruch 12 zumindest an den äußeren Halterungen Spannfedern vorhanden sind, an bzw. mit denen das Formteil paßgenau verrastbar ist.

Zweckmäßig ist gemäß den Ansprüchen 14 und 15 im Bereich des gebogenen Wandteils ein abnehmbarer Verschluß vorhanden, so daß die Installation unter der Wanne bequem zugänglich ist.

Eine besonders stabile Befestigung der Füße am Wannenrand ergibt sich gemäß Anspruch 16 durch die Verwendung von Formschlußstücken, die einfache Klemmkeile sein und bequem eingetrieben werden können.

Weitere Merkmale, Einzelheiten und Vorteile der Erfindung ergeben sich aus dem Wortlaut der Ansprüche sowie aus der folgenden Beschreibung von Ausführungsbeispielen anhand der Zeichnung. Darin zeigen:
Fig. 1 eine Schrägansicht einer erfindungsgemäßen Wanne in teilweisem Aufbau,
Fig. 2 eine auseinandergezogene Schrägansicht von Teilen der Wanne nach Fig. 1,
Fig. 3 die Wanne von Fig. 2 nach dem Zusammenbau,
Fig. 4 eine Draufsicht auf eine solche Wanne,
Fig. 5 eine vergrößerte Schnittansicht entsprechend der Linie V-V in Fig. 4,
Fig. 6 eine Schrägansicht einer anderen Ausführungsform einer Wanne in teilweise aufgebauten Zustand,
Fig. 7 eine auseinandergezogene Schrägansicht von Teilen der Wanne nach Fig. 6,
Fig. 8 eine Schrägansicht der Wanne von Fig. 7 nach dem Zusammenbau,
Fig. 9 eine vergrößerte Schnittansicht der Wanne von Fig. 6, wobei die Schnittebene entsprechend der Linie V-V in Fig. 4 geführt ist,
Fig.10 eine Schnittansicht entsprechend der Linie X-X in Fig. 9,
Fig.11 eine Schnittansicht ähnlich Fig. 5, jedoch entsprechend der Linie XI-XI in Fig. 4,
Fig.12 eine Schnittansicht entsprechend der Linie XII-XII in Fig. XI,
Fig.13 eine Schnittansicht ähnlich wie Fig. 11, jedoch mit einer teilweise abgeknickten Schnittführung entsprechend der Linie XIII-XIII in Fig. 14,
Fig.14 eine Schnittansicht entsprechend der Linie XIV-XIV in Fig. 13,
Fig.15 eine Schrägansicht eines Wannenkörpers mit Füßen,
Fig.16 eine Schrägansicht eines Fußes,
Fig. 17 eine Schrägansicht einer Ecke mit Fuß und
Fig. 18 eine Schrägansicht eines Klemmkeils.

Aus den Fig. 1 bis 5 ist eine Wanne 10 ersichtlich, die gerade Wandteile 12 und 14 sowie ein gebogenes Wandteil 16 hat und auf Füßen 18 ruht, die mittels Schraubspindeln 20 höhenverstellbar sind. Wie namentlich aus den Fig. 16 bis 18 deutlicher hervorgeht, können die Füße 18 Winkeleisen 22 haben, die mit einer Eckplatte 24 fest verbunden, z.B. verschweißt sind. Eine solche Fußanordnung (Fig.16) kann dann an einem Falzrand 26 der Wanne 10 von unten in einfacher Weise mittels Klemmkeilen 28 befestigt werden, die (wie in Fig. 17 angedeutet) beispielsweise mit einem Hammer seitlich eingetrieben werden können. Dieser stabile Fußaufbau gewährleistet eine hohe Standsicherheit und Belastbarkeit der segmentförmigen Wanne 10.

Am gebogenen Wandteil 16 sind Formteile 30 rasch und genau befestigbar (Fig. 2 und 3), die bodenparallel verlaufende Sicken 32 haben. Jedes Formteil 30 kann von einem Blech 60 mit einer Haftschicht 62 gebildet sein. Letztere kann einen Zwischenkörper 40 tragen, an dem Fliesen bequem und sicher befestigbar sind.

Die Füße 18 tragen Halterungen 36, an denen die Formteile 30 mit Halteelementen 46 befestigbar sind, bevorzugt durch Verschraubung. Distanzstücke 48 ermöglichen eine schnelle und genaue Anpassung an die örtlichen Gegebenheiten. Das jeweils erforderliche Höhenmaß kann mittels der Schraubspindeln 20 der Füße 18 eingestellt werden. Ein zusätzlicher Ausgleich ist durch eine Lang loch-Befestigung 38 (Fig. 9) möglich.

Man erkennt insbesondere aus Fig. 5, daß der Zwischenkörper 40 querverlaufende Rippen 42 aufweist, welche in die Sicken 32 der Formteile 30 passend eingreifen. Die Festlegung des Zwischenkörpers 40 erfolgt an der Haftschicht 62, die ihrerseits mit dem Blech 60 des Formteils 30 fest verbunden ist.

Eine etwas andere Verbindungsweise wird im Ausführungsbeispiel der Fig. 6 bis 14 benutzt. Hierbei hat das Formteil 30 eine flächige Einprägung mit Ausnehmungen 34, vorzugsweise in Form von Bohrungen, die von entsprechenden Vorsprüngen 44 (Fig. 14) des Zwischenkörpers 40 durchsetzt werden. Wahlweise oder zusätzlich ist es aber auch möglich, die Halteelemente 46 mit den Distanzstücken 48 zu kombinieren, um eine schnelle und genaue Befestigung auf einfache Weise sicherzustellen. Zur Erleichterung der Montage tragen Spannfedern 50 (Fig. 16) bei.

Vorzugsweise nahe dem Ablauf A ist ein Formteil 30 mit einem abnehmbaren Verschluß 52 versehen, der eine Inspektionsöffnung abdeckt (Fig. 6 bis 8). Hierfür kann eine Zentralverschraubung 56 dienlich sein, bevorzugt ebenfalls mit Kraftelementen an den Rändern des Verschlusses 52.

Die Erfindung ist nicht auf die dargestellten Ausführungsbeispiele beschränkt. Beispielsweise könnten statt querverlaufender Sicken 32 auch rautenförmige Versteifungen bzw. Einprägungen vorgesehen sein und statt Bohrungen 34 sind auch andere Formen von Ausnehmungen und zugehörigen Vorsprüngen 44 möglich. Auch die Art der Halteelemente 46 sowie der Distanzstücke 48 unterliegt keinen Einschränkungen.

Sämtliche aus den Ansprüchen, der Beschreibung und der Zeichnung hervorgehenden Merkmale und Vorteile, einschließlich konstruktiver Einzelheiten und räumlicher Anordnungen, können sowohl für sich als auch in den verschiedensten Kombinationen erfindungswesentlich sein.

## Patentansprüche

1. Segmentförmige Wanne (10) mit mindestens einem gebogenen Wandteil (16) und vier höhenverstellbaren, bevorzugt mit Winkeleisen (22) versehenen Füßen (18), die den Wannenrand (26) stützend untergreifen und Halterungen (36) für wenigstens ein der Wandteil-Kontur entsprechend gebogenes, bis zum Boden reichendes Formteil (30), das mittels Schraub- und/oder Rastelementen (46) an den Halterungen lösbar angebracht ist, dadurch gekennzeichnet, daß das Formteil (30) selbst oder in Verbindung mit einem Zwischenkörper (40) Träger für daran kraft-, form- oder stoffschlüssig befestigbare Verkleidungselemente (F) ist.

2. Wanne nach Anspruch 1, dadurch gekennzeichnet, daß das Formteil (30) ein Verbundkörper ist, namentlich aus beschichtetem Blech (60), an dessen Außenseite der Zwischenkörper (40) befestigt ist.

3. Wanne nach Anspruch 1 oder 2, dadurch gekennzeichnet, daß der Zwischenkörper (40) eine Schicht aus härtbarem Material wie Kleber, Mörtel u. dgl. ist oder aufweist, an dem Fliesen (F) haftend anbringbar bzw. angebracht sind.

4. Wanne nach einem der Ansprüche 1 bis 3, dadurch gekennzeichnet, daß das Formteil (30) im wesentlichen bodenparallele Sicken (32) aufweist. (wie in Fig. 1, 2, 3, 5)

5. Wanne nach Anspruch 4, dadurch gekennzeichnet, daß die Sicken (32) zum Wanneninneren hin eingeprägte Rillen bilden.

6. Wanne nach einem der Ansprüche 1 bis 5, dadurch gekennzeichnet, daß das Formteil (30) Ausnehmungen (34) aufweist, die von Vorsprüngen (44) des Zwischenkörpers (40) formschlüssig durchsetzt sind.

7. Wanne nach einem der Ansprüche 1 bis 6, dadurch gekennzeichnet, daß zwischen dem Formteil (30) und seinen Halterungen (36) eine Langloch-Befestigung (38) vorgesehen ist.

8. Wanne nach einem der Ansprüche 1 bis 7, dadurch gekennzeichnet, daß an den Halterungen (36) Ausnehmungen oder Vorsprünge zum Einhängen des Formteils (30) vorhanden sind.

9. Wanne nach wenigstens einem der Ansprüche 1 bis 8, dadurch gekennzeichnet, daß zwischen dem Formteil (30) und seinen Halterungen (36) Distanzstücke (48) vorhanden oder anbringbar sind.

10. Wanne nach Anspruch 9, dadurch gekennzeichnet, daß die Distanzstücke (48) Lochscheiben von vorgewählter Dicke sind.

11. Wanne nach Anspruch 9, dadurch gekennzeichnet, daß die Distanzstücke (48) Winkel mit waagerecht abstehenden Schenkeln vorgewählter Länge sind.

12. Wanne nach wenigstens einem der Ansprüche 1 bis 11, dadurch gekennzeichnet, daß zumindest die von den äußeren Füßen (18) getragenen Halterungen (36) Spannfedern (50) aufweisen, an bzw. mit denen das Formteil (30) verrastbar ist.

13. Wanne nach Anspruch 12, dadurch gekennzeichnet, daß die Spannfedern (50) aus den Winkeleisen (22) der Füße (18) abgekantete oder daran befestigte Zungen sind, die in Laschen oder Ausnehmungen des Formteils (30) eingreifen.

14. Wanne nach wenigstens einem der Ansprüche 1 bis 13, dadurch gekennzeichnet, daß im Bereich des gebogenen Wandteiles (16), bevorzugt nahe dem Ablauf (A), an einer Inspektionsöffnung ein abnehmbarer Verschluß (52) vorhanden ist.

15. Wanne nach Anspruch 14, dadurch gekennzeichnet, daß der Verschluß (52) an dem Formteil (30) oder an dem Zwischenkörper (40) verrastbar ist.

16. Wanne nach wenigstens einem der Ansprüche 1 bis 15, dadurch gekennzeichnet, daß die Füße (18) am Wannenrand (26) mittels Formschlußstücken (28) befestigbar sind.

17. Wanne nach einem der Ansprüche 1 bis 16, dadurch gekennzeichnet, daß das Formteil (30) flächige Einprägungen zur Versteifung (wie in Fig. 6, 7, 8, 9, 10, 11, 12, 13 und 14) aufweist.
